# EUROPÄISCHE PATENTSCHRIFT

(11) **EP 3 825 640 B1**
(45) Veröffentlichungstag und Bekanntmachung des Hinweises auf die Patenterteilung: **04.10.2023**
(21) Anmeldenummer: 19210954.4
(22) Anmeldetag: 22.11.2019
(51) Int. Cl.: F41A 3/54, F41A 3/66, F41A 21/48

(54) **PISTOLE**
PISTOL
PISTOLET

(43) Veröffentlichungstag der Anmeldung: 26.05.2021
(73) Patentinhaber: Glock Technology GmbH, 9170 Ferlach (AT)
(72) Erfinder: Kroyer, Josef, 7023 Zemendorf (AT)
(74) Vertreter: Patentanwälte Barger, Piso & Partner

(56) Entgegenhaltungen:
- EP-A2- 0 174 901
- US-B1- 8 832 983

## Beschreibung

Die Erfindung betrifft einen Verschluss für eine Pistole mit starrem Lauf, insbesondere für Kleinkaliberpistolen, Übungswaffen oder Sportwaffen, entsprechend dem Oberbegriff des Anspruches 1, der weiter unten abgehandelten US 8,528,243 B1 und der EP 0 174 901 A2.

Die letztgenannte Druckschrift betrifft den Umbau einer automatischen Pistole zu einer einschüssigen Waffe, insbesondere deshalb, weil damit genauer gezielt und geschossen werden kann. Dabei liegt ein Schwerpunkt auf der Schaffung eines verbesserten Sicherungsmechanismus. Die Patrone liegt in schussbereitem Zustand auf einem Stoßboden, der an einem Bolzen ausgebildet ist, der seinerseits beweglich in einem Vorsprung des Schlittens gelagert ist, eine Konstruktion, die mechanisch nicht befriedigend ist.

Verschluss bezeichnet bei einer Pistole im Stand der Technik die Summe der Bauteile, die für die Zuführung und Positionierung einer Patrone und das Ausziehen einer Hülse vorgesehen sind.

Übungspistolen oder auch Trainingspistolen sind in der Regel Pistolen, deren äußere Abmessungen und/oder Handhabung einer "echten" Pistole möglichst ähnlich sind. Diese Waffen weisen jedoch oftmals ein anderes Kaliber auf, welches häufig impulsschwächer und/oder kleiner als die eigentliche Pistole ist. Ebenso werden häufig Gummigeschosse, Platzpatronen oder Farbmunition eingesetzt, welche eine geringere Ladung erforderlich machen. Derartige Pistolen stellen ein bevorzugtes Anwendungsgebiet für die vorliegende Erfindung dar, ebenso wie die Verwendung für Sportwaffen.

Aus der Vergangenheit sind Konzepte für Trainingspistolen bekannt, die analog zur "echten" Pistole einen Kipplauf (auch bekannt als "Browning System") und einen Masseverschluss aufweisen. Hierbei handelt es sich unter anderem um Pistolen, welche z.B. für Farbpatronen eingesetzt werden können. Der relativ schwere Schlitten einer "normalen, echten Waffe" kann mit den vergleichsweise schwach geladenen Patronen der Farbmunition jedoch unter Umständen nicht ausreichend nach hinten bewegt werden, um den Ladevorgang automatisch zu Ende zu führen. Zur Lösung dieses Problems wird in der US 8,528,243 B1 ein Polymer-Metall-Verbund Schlitten vorgeschlagen, der unter anderem eine Brücke zur Stabilisierung des Verbund-Schlittens aufweist.

Der Einsatz von Polymeren im Bereich des Verschlusses einer Pistole, insbesondere für die Fertigung des Schlittens oder zumindest Teilen davon, wird unter anderem auch in der DE 10 2006 031 657 A1 vorgeschlagen.

Für Sportschützen oder auch Behörden ist das Training mit einer Kipplaufwaffe mit "größerem Kaliber", z.B. 9mm Luger und darüber, oftmals zu kostenintensiv, weshalb häufig versucht wird, im Training auf günstigere Alternativmunition, wie z.B..22 l.r. auszuweichen. Auch für Sportschützen die keine "größerkalibrigen" Pistolen verwenden, stellen Kleinkaliberpistolen eine kostengünstige Trainingswaffe und/oder Wettkampfwaffe dar. Auch in diesen Fällen ist die Forderung nach einem leichten Schlitten bzw. Verschluss durch die geringere Ladung der kleinkalibrigen Pistolen gegeben, weshalb häufig in der Konstruktion von einem Kipplaufsystem mit Masseverschluss abgesehen wird und anstatt dessen ein starrer Lauf mit Masseverschluss und leichterem Schlitten verwendet wird.

Allerdings möchte der Schütze jedoch auch bei Kleinkaliberwaffen nicht auf die nötige Präzision verzichten. Im Kontext dieser Anmeldung werden unter Kippläufen jene Läufe verstanden, welche, z.B. mittels eines Laufhakens am Verschlussblock, in Grenzen beweglich bezüglich des Rahmens der Waffe angeordnet sind und während des Ladevorgangs nach unten abkippen können. Im Gegenzug dazu wird im Kontext dieser Anmeldung unter einem starren Lauf verstanden, dass der Lauf der Pistole während des Ladevorgangs nicht relativ zum Verschlussblock bewegt wird. Hier erfolgt der Ladevorgang im Wesentlichen durch eine geradlinige Bewegung des Schlittens entlang der Laufseelenachse. Der "starre" Lauf kann hierbei an einem oder mehreren dafür vorgesehenen Auflagepunkten des Rahmens, oder einem dafür vorgesehenen Verschlussblock aufliegen, ist somit nicht fest - also mittels z.B. Schrauben - mit dem Rahmen verbunden.

Diese Art Lagerung starrer Läufe ist daher eine Herausforderung, da einerseits eine einfache Zerlegbarkeit gegeben sein soll und trotz vergleichsweise geringer Ladung immer noch hohe Kräfte auf den Lauf und somit dessen Lagerung wirken. Andererseits soll der Lauf im Einbauzustand möglichst starr gegenüber dem Rahmen verweilen, um z.B. eine mangelhafte Ausrichtung in horizontaler und/oder vertikaler Lage zu verhindern und trotzdem mit seiner Mündung "frei schwingen" können um u. a. bei etwaigen thermischer Ausdehnung einen Verzug des Laufs zu verhindern.

Eine zusätzliche Anforderung, speziell bei Behörden, liegt in der Forderung, dass eine Trainingswaffe mit kleinerem Kaliber in der Handhabung möglichst ähnlich der Dienstwaffe mit größerem Kaliber ist.

Da auch Trainingswaffen eine hohe Schussbelastung aufweisen können, ist es wünschenswert, wenn die Waffe einfach zu zerlegen und möglichst haltbar gefertigt ist.

Die Erfindung ist eine Pistole nach Anspruch 1.

Der vorliegenden Erfindung liegt nunmehr die Aufgabe zugrunde einen Verschluss für eine Pistole, insbesondere kleinkalibrige und/oder Trainingspistolen, bereit zu stellen, welche eine hohe Präzision aufweist. Darüber hinaus ist es eine weitere Aufgabe, die Handhabung einer "echten" Pistole mit Kipplaufsystem auf die Handhabung einer Kleinkaliber- und/oder Trainingspistole mit starrem Lauf möglichst analog zu übertragen. Überdies liegt der Erfindung die Aufgabe zugrunde, in einer Ausgestaltung ein möglichst einfach zerlegbares und widerstandsfähiges Verschlusssystem für Pistolen mit starrem Lauf zu schaffen.

Diese Aufgaben werden erfindungsgemäß mittels eines Verschlusses gelöst, der die im Anspruch 1 angegebenen Merkmale aufweist. Mit anderen Worten, er weist zumindest einen Lauf mit Laufblock und einen Schlitten mit einer Verschlussführung auf, wobei die Verschlussführung zum Zusammenwirken mit einer am Rahmen der Pistole ausgebildeten Schienenführung ausgebildet ist. Der Lauf ist ein starrer Lauf, der während des Ladevorgangs keine Bewegung relativ zum Rahmen erfährt. Die Verschlussführung weist einen Sockel mit Stoßboden auf und dient als Gleit- bzw. Führungselement des Schlittens in Längsrichtung der Pistole bei der Verschlussbewegung. In einer Ausgestaltung sind in Schussrichtung vor dem Sockel Zentrierschienen an der Verschlussführung innenseitig ausgebildet, welche mit seitlich am Laufblock vorgesehenen Ausnehmungen bei der Schließbewegung in Horizontal- und/oder Vertikalrichtung, bezogen auf die Laufseelenachse, zentrierend zusammenwirken.

Die Zentrierschienen sind innenseitig an der Verschlussführung form- und funktionskomplementär zu den Ausnehmungen des Laufblocks ausgebildet. Durch die seitliche und/oder vertikale Lagerung des Laufs mit den Ausnehmungen an den Zentrierschienen wird eine erstes Abstützungs- bzw. Anlagepaarung gebildet, welches die wiederholgenaue Ausrichtung des Laufs begünstigt.

Die Handhabung der Pistole ist trotz der Verwendung von kleinkalibriger Munition, zumeist mit Randfeuerung, und des starren Laufs nahezu identisch mit der Handhabung von Pistolen die Zentralfeuerpatronen verwenden und einen Kipplauf aufweisen. In weiterer Folge können die formkomplementären Zentrierschienen und -ausnehmungen eine Entlastung der Führungsnuten und der Schienenführung bewirken, was die Haltbarkeit der Komponenten erhöht.

Erfindungsgemäß kann die Krafteinleitung bei der Schussabgabe und beim Verschlussvorgang relativ geradlinig entlang der genannten Zentrierelemente erfolgen, was eine Reduktion eines Kippmoments um das Patronenlager begünstigt.

Darüber hinaus werden einige bevorzugte Ausführungsformen im Nachfolgenden beschrieben, welche zusätzliche zweite und/oder dritte Anlagepaarungen beschreiben und die zuvor genannte Aufgabe ergänzend lösen können und gemeinsam oder einzeln angewendet werden können.

Im Kontext dieser Anmeldung wird von Kleinkaliberpistolen gesprochen, wenn das Kaliber .380 Auto und geringer aufweist, insbesondere Kaliber .22. Speziell das Kaliber .22 l.r., das für Sport und Trainingszwecke sehr gerne eingesetzt wird, ist ebenfalls umfasst.

Kleinkaliberpatronen sind oftmals als Randfeuerpatronen ausgebildet, welche ein entsprechend ausgebildetes Patronenlager und einen zum Patronenrand korrespondierenden Patronenauszug erfordern. Es sei darauf hingewiesen, dass die erfindungsgemäßen Ausführungsformen vom Fachmann in Kenntnis der Erfindung auch für die Anwendung auf andere Kaliber und/oder Zentralfeuerpatronen relativ einfach adaptiert werden können.

Weitere Komponenten einer Pistole, wie etwa der Abzugsmechanismus, werden im Rahmen dieser Erfindung nicht näher erläutert, da der Fachmann in Abhängigkeit des Patronentyps auch hier Abwandlungen aufgrund seines Fachwissens relativ einfach treffen kann.

Die Erfindung wird im Folgenden anhand der Zeichnung näher erläutert, dabei zeigt bzw. zeigen:
die Fig. 1 eine vereinfachte Explosionsansicht einer Trainingspistole,
die Figs. 2a-c eine Trainingspistole in drei verschiedenen Normalprojektionen,
die Fig. 3 und 4 jeweils Verschlussführung und Lauf schräg von vorne bzw. von hinten oben,
die Fig. 5 den Verschluss mit Verschlussführung und Lauf von schräg unten;
die Figs. 6a-c Seitenansichten des Bewegungsablauf beim Schließvorgang entlang der Linie VI-VI in Fig. 2c),
die Figs. 7a-c Längsschnitte des Bewegungsablauf beim Schließvorgang, korrespondierend mit Figs. 6a-c, entlang der Linie VII-VII und
die Fig. 8 einen Querschnitt durch Verschluss entlang der Linie VIII-VIII in Fig. 2c).

Die Begriffe links, rechts, oben, unten, vorne und hinten beziehen sich im Folgenden immer auf aus Schützensicht in Schussrichtung der Feuerwaffe, wenn diese schussbereit gehalten wird. Die Waffe weist, durch die Laufachse gehend und vertikal orientiert, eine Waffenmittelebene auf, die cum grana salis, eine Symmetrieebene bildet.

Die **Fig. 1** zeigt die Hauptbaugruppen einer Pistole umfassend Lauf 1 mit Laufseelenachse 18, Schlitten 2, Rahmen 3, Abzug 34, Magazin 35 und Griffstück 36. Der Lauf 1 weist einen Laufblock 11 auf, an dem eine Patronenzuführrampe 14, sowie unterseitig ein Laufhaken 12 und rückseitig Kontaktstege 16 ausgebildet sind.

An den beiden, in Schussrichtung links und rechts liegenden Blockseitenflächen 111 des Laufblocks 11 ist jeweils mindestens eine längliche und parallel zur Laufseelenachse 18 liegende Ausnehmung 15 ausgebildet, die sich vom hinteren Ende des Laufblocks 11 in Schussrichtung, somit nach vorne, erstrecken. Der Lauf 1 ist, wie gezeigt, bevorzugt einteilig mit dem Laufblock 11, dem Laufhaken 12 und einem Patronenlager 13 (Fig. 4, Fig. 7) ausgebildet, kann aber auch mehrteilig ausgeführt sein.

Der Schlitten 2 umfasst erfindungsgemäß zur Gewichtsersparnis eine Verschlussführung 21 und zumindest das Schlittengehäuse 22. Weitere, hier nicht näher erläuterte Komponenten, wie etwa eine Schlagbolzeneinheit oder eine Schließfedereinheit, können am oder innerhalb des Schlittens 2 angeordnet sein, wie dies dem Fachmann bekannt ist. Ein Auswurffenster 24 und die Verschlussführung 21 mit den beidseitig angeordneten Führungsnuten 211 sind z.B. in Fig.1 und besonders gut in Zusammenschau der Figs. 3 und 8 ersichtlich. Die Verschlussführung 21 kann im Schlitten 2 integriert, also einstückig ausgeführt sein oder als mehrteilige Ausführung mit dem Schlitten 2 fix oder zerlegbar verbunden sein. Das Schlittengehäuse 22 ist bevorzugt aus Kunststoff und kann beispielsweise auch an der Verschlussführung 21 angespritzt sein. Bevorzugt ist das Schlittengehäuse 22 mittels den in Figs. 3, 4 und 8 ersichtlichen Montageleisten 27 mit der Verschlussführung 21 verbunden. Diese Montageleisten 27 sind an der Oberseite der Verschlussführung 21 zumindest über einen Teil der Länge ausgebildet und weisen besonders bevorzugt ein im Wesentlichen L-förmiges Profil auf. Hierdurch kann die Verschlussführung 21 z.B. auch durch Ineinanderschieben mit dem Schlittengehäuse 22 verbunden werden.

Wie aus Fig. 1 ebenfalls ersichtlich, weist der Rahmen 3 mit Abzug 34, Griffstück 36 und Magazin 35 im oberen Bereich beiderseitig mindestens je eine Führungsfläche 31 auf, die form- und funktionskomplementär zu Führungsnuten 211 (Fig. 4) der Verschlussführung 21 ausgebildet sind. Die Führungsflächen 31 dienen im Zusammenwirken mit den Führungsnuten 211 zur geführten Vorwärts- und RückwärtsBewegung des Schlittens 2 bzw. der Verschlussführung 21 und sind dem Fachmann bekannt.

In **Figs. 2a****-c** sind Normalprojektionen einer erfindungsgemäßen Pistole im zusammengebauten Zustand gezeigt. Die Linie VI-VI definiert die Schnittebene für die Ansichten der Figs. 6a-c; die Linie VII-VII die Schnittebene für die Ansichten der Figs. 7a-c; die Linie VIII-VIII die Schnittebe und Sichtrichtung der Ansicht der Fig. 8.

Wie aus den Figs. 2a-c ersichtlich ist, entspricht die kleinkalibrige Pistole äußerlich einer Pistole größeren Kalibers, wie etwa der bekannten GLOCK 17 und ist dieser in ihrer Erscheinung sehr ähnlich. So weist auch die die dargestellte erfindungsgemäße Pistole einen beidseitig des Rahmens 3 seitlich hervortretenden Verschlussfanghebel 33 auf; desgleichen einen beidseitig betätigbaren Zerlegehebel 32, der bei Betätigung im Zuge des Zerlegevorganges den Schlitten 2, in diesem Fall mit daran befestigter Verschlussführung 21, in Schussrichtung freigibt. Die Wirkweise dieser beiden Hebel (Zerlegehebel 32, Verschlussfanghebel 33) ist dem Fachmann bekannt und soll nur deshalb erwähnt sein, um die analoge Wirkweise bei völlig anderem Verschlussaufbau unter Verwendung eines starren Laufs darzulegen.

Die **Fig. 3** stellt die erfindungsgemäße Verschlussführung 21 und den Lauf 1 in einer schrägen Ansicht von vorne und **Fig. 4** von schräg hinten dar. Der Schlitten 2 ist der besseren Übersichtlichkeit wegen nicht dargestellt. An der in Fig. 3 sichtbaren, in Schussrichtung linken Seitenfläche 111 des Laufblocks 11 ist eine längliche, parallel zur Laufseelenachse 18 verlaufende Ausnehmung 15 ausgebildet. An der dem Sichtbereich abgewandten und nicht sichtbaren rechten Seitenfläche 111 befindet sich ebenfalls eine parallel zur Laufseelenachse 18 verlaufende Ausnehmung 15. Diese liegt der linken Ausnehmung bezüglich der Waffenmittelebene symmetrisch gegenüber.

Am hinteren Ende des Laufblocks 11 befindet sich die Zuführrampe 14, über die eine Patrone bei Mitnahme aus dem Magazin 35 in das, in Laufrichtung leicht darüber liegende, Patronenlager 13 gleiten kann. Im Bereich des Patronenlagers 13, also seitlich von und/oder oberhalb, sind Kontaktstege 16 ausgebildet, welche im dargestellten Ausführungsbeispiel, von einer Indikatorausnehmung 17 unterbrochen sind. Die seitlich von und/oder oberhalb in Richtung Stoßboden 231 ausgebildeten Kontaktstege 16 sind in den Figs. 4-6 gut ersichtlich. Sie weisen in Querrichtung Außenflächen 161 auf, die parallel zur Waffenmittelebene verlaufen. Die Kontaktstege 16 dienen der rückwärtigen Abstützung des Laufblocks 11 bei geschlossenem Verschluss, also wenn der Schlitten 2 in der vorderen Position ist, gegenüber dem Stoßboden 231, wie dies auch in einer Zusammenschau der Figs.6a-c deutlich wird.

In Fig. 3 und insbesondere in Fig. 7c ist die Indikatorausnehmung 17 ersichtlich, welche eine Art Rücksprung der beiden Kontaktstege 16 in Laufrichtung bildet und bevorzugt als eine schräge Fläche, normal zur Waffenmittelebene und von Oben/Vorne nach Unten/Hinten verläuft. Hierdurch wird bei geschlossenem Verschluss eine Art "Sichtfenster" von oben in Richtung Patronenlager 13 bzw. Zuführrampe 14 ausgebildet, welches die Funktion einer Ladestandanzeige übernehmen kann, da von außen der Patronenrand ersichtlich ist. Für den Schützen ist somit bei geschlossenem Verschluss erkenntlich, ob sich eine Patrone im Patronenlager 13 befindet oder nicht.

In Figs. 3 und 4 kann außerdem sehr gut ersehen werden, dass sich an der Verschlussführung 21 im unteren Bereich an den beiden Längsseiten die Führungsnuten 211 befinden. Diese verlaufen im Wesentlichen vom vorderen zum hinteren Ende der Verschlussführung 21. Die Führungsnuten 211 sind zu den Schienenführungen 31 des Rahmens 3 form- und funktionskomplementär ausgebildet. Die Schienenführungen 31 greifen im zusammengebauten Zustand in die Führungsnuten 211 ein und ermöglichen die gleitende Vor- und Zurückbewegung der Verschlussführung 21 mit Schlitten 2 relativ zum Rahmen 3. Eine Verschlussfangraste 28 unterbricht die Führungsnut 211 und erlaubt ein Einrasten des Schlittens 2 bei geöffnetem Verschluss am Verschlussfanghebel 33 in der hinteren Position, wie dies etwa automatisch durch den Zubringer des leergeschossenen Magazins 35 oder auch manuell in an sich bekannter Weise erfolgen kann. Dies wird auch aus einer Zusammenschau mit Fig. 5 besonders deutlich.

Wie insbesondere die **Fig. 3** zeigt, weist die Verschlussführung 21 einen integral ausgebildeten Sockel 23 auf. Die einteilige Bauform erlaubt hohe Festigkeiten und verwindungsarme Bewegung der Verschlussführung 21 relativ zum Rahmen 3, sobald nach der Schussabgabe sich die Patrone am Stoßboden 231 abstützt. Der normal zur Laufseelenachse 18 ausgebildete Stoßboden 231 weist eine Durchlassöffnung für den Schlagbolzen auf, wie auch in Fig. 5 ersichtlich. Ferner sind am Sockel 23 seitlich des Stoßbodens 231 ein oder mehrere Sockelfortsätze 233 ausgebildet, welche in Schussrichtung über die Ebene des Stoßbodens ragen.

Der Fortsatz 233, der auf der Seite der Waffe, die ein Auswurffenster 24 für die Hülse aufweist, hat, wie dargestellt und bevorzugt, eine vertikale, aber zur Laufseelenachse 18 schräge, Fläche aufweisen, was den Hülsenauswurf erleichtert.

Erfindungsgemäß, ist, in Schussrichtung betrachtet, symmetrisch zur Waffenmittelebene jeweils an den beiden Längsseiten der Verschlussführung 21 mindestens eine längliche und parallel zur Laufseelenachse 18 orientierte, nach innen vorspringende Zentrierschiene 25 ausgebildet. Die Zentrierschienen 25 sind formkomplementär zu den jeweiligen Zentrierausnehmungen 15 des Laufblocks 11 ausgebildet. Auf diese Weise erfolgt beim Verschlussvorgang eine horizontale und/oder vertikale Abstützung des Laufs 1 über den Laufblock 11 an der Verschlussführung 21. Die Zentrierschienen 25 können somit die Lagerung des Laufblocks 11 alleine oder zusätzlich zur Auflage auf dem Verschlussblock 37 übernehmen. Der Lauf 1 ist gegenüber dem Rahmen 3 somit auch durch diese Maßnahme wiederholgenau ausgerichtet und kann frei schwingen, da ein Kontakt zum Lauflager 26 nicht länger erforderlich ist.

Die erfindungsgemäße Ausbildung und das Zusammenwirken von Zentrierschienen 25 und Zentrierausnehmungen 15 können somit die eingangs erwähnte zentrale Aufgabe lösen und tragen zu hoher Präzision und Wiederholgenauigkeit bei der Schussabgabe bei. Überdies kann die Handhabung der Pistole, trotz Verwendung von kleinkalibriger Munition und einem starren Lauf, nahezu identisch im Vergleich zur gewohnten Verwendung von Zentralfeuerpatronen und Kipplauf erfolgen. In weiterer Folge bewirken die formkomplementären Zentrierschienen 25 und -ausnehmungen 15 eine Entlastung der Führungsnuten 211 und der Schienenführung 31, da die Krafteinleitung bei der Schussabgabe und beim Verschlussvorgang relativ geradlinig entlang der genannten Zentrierelemente erfolgt. Dies begünstigt die Lebensdauer der Komponenten.

Es ist entsprechend der vorliegenden Erläuterung für den Fachmann leicht verständlich, dass auch mehr als jeweils eine Ausnehmung 15 an jeder Seite 111 des Laufblocks 11 ausgebildet sein kann, und analog die entsprechend korrespondierende Zentrierschienen 25 an der Verschlussführung 21.

Es hat sich als vorteilhaft erwiesen, wenn die Ausnehmungen 15 in horizontaler Lage symmetrisch zur Waffenmittelebene und damit auf gleicher Höhe positioniert sind.

Wenn nur jeweils eine Ausnehmung 15 an jeder Seite des Laufblocks 11 ausgebildet ist, ist es vorteilhaft, dass die Ausnehmungen 15 bzw. Zentrierschienen 25 auf Höhe der Laufseelenachse 18 angeordnet sind. Auf diese Weise kann eine Reduktion des Kippmoments beim Schließvorgang erzielt werden, da eine nahezu geradlinige Krafteinleitung erfolgt.

Bevorzugt sind die Zentrierschienen 25 in Schussrichtung zum Ende hin verlaufend (verjüngend) ausgebildet, wie dies aus der Draufsicht in den Figs. 7 ersichtlich ist. Dieser Verlaufsbereich wird in der Anmeldung und den Ansprüchen als (horizontale) Zentrierverjüngung 251 bezeichnet, da bei Kontaktierung der Zentrierschienen 25 mit den Ausnehmungen 15 des Laufblock 11 eine horizontale Selbstzentrierung des Laufs 1 begünstigt wird. Auf diese Weise kann auch bei sehr schneller Schussabgabe die Selbstzentrierung des Laufs 1 erfolgen, was wiederum die Wiederholgenauigkeit bzw. die Präzision begünstigt.

Eine weitere bevorzugte Ausführung weist die in den **Figs. 6** dargestellten, sich in Schussrichtung nach vorne, zumindest einseitig, vertikal verjüngenden Bereiche 252 der Zentrierschienen 25 auf. Der Bereich der vertikalen Verjüngung der Zentrierschienen 25 kann auch als Anlaufschräge 252 bezeichnet werden und ist in Vertikalrichtung in Schussrichtung hin besonders bevorzugt beidseits, somit oben und unten, ausgebildet. Auch diese Maßnahme begünstigt auch unter rascher Schussfolge eine wiederholgenaue Einfuhr der Zentrierschienen 25 und beugt Hemmungen vor.

Im geschlossenen Zustand der Pistole, wie in **Fig. 6c** schematisch dargestellt, ist der Lauf 1 somit von der horizontal und/oder vertikal an der Verschlussführung 21 abgestützt, wodurch eine mündungsseitige Abstützung in der Lauflageröffnung 26 nicht zwingend erforderlich ist. Des Weiteren kann eine Abstützung bzw. Anlage des Sockelfortsatzes 233 am Laufblock 11 ersehen werden.

Der Stoßboden 231 liegt zudem an den Kontaktstegen 16 an, wodurch eine weitere Abstütz- und Anlagefläche zwischen dem Laufblock 11 und dem Sockel 23 gebildet wird.

Wie in Fig. 7 a) bis c) ersichtlich, können die Sockelfortsätze 233 den Stoßboden 231 in Richtung nach außen unter Bildung von Stoßbodenseitenflächen 232 begrenzen und mit den Außenflächen der Kontaktstege 161 im geschlossenen Zustand zusammenwirken. Es werden beim Schließvorgang die Zentrierschienen 25 in die Ausnehmungen 15 eingeführt und im gezeigten Beispiel werden auch die Stoßbodenseitenflächen 232 zur Abstützung und seitlichen Führung des Laufblocks 11 genutzt. In Fig. 7c) ist die Situation kurz vor beendetem Schließvorgang gezeigt, worin für den Fachmann leicht erkennbar ist, dass die Ausrichtung des Laufs 1 zu einem großen Teil über das Zusammenwirken der erfindungsgemäßen Zentrierschienen 25 mit den erfindungsgemäßen Ausnehmungen 15 unter Bildung einer Anlage- und Abstützpaarung erfolgt. Die Sockelfortsätze 233 mit den seitlich an den Kontaktstegen 16 nach außen angrenzenden Flächen bilden eine weitere, zweite, Anlagepaarung aus. Eine dritte Anlagepaarung kann bevorzugt, wie dargestellt, zwischen den Kontaktstegen 16 und dem Stoßboden 231 ausgebildet werden. Ferner, kann bei geeigneter Wahl der Spaltmaße im Verriegelungszustand eine vierte Abstützung bzw. Anlage des Sockelfortsatzes 233 am Laufblock 11 in Laufrichtung, (Fig. 6c) gebildet werden.

Vom Fachmann können die Geometrien somit einfach angepasst werden, um die Präzision und Haltbarkeit der Pistole durch die Form und Lage der Ausnehmungen 15 zu den Zentrierschienen 25 zu optimieren. Darüber hinaus können die zweiten und/oder dritten und/oder vierten Anlagepaarungen wie beschrieben zueinander in Vertikal- und/oder Horizontalrichtung angepasst werden um eine horizontale und/oder vertikale Verkippung des Laufs 1 durch die rückseitige und/oder seitliche Abstützung gegenüber dem Sockel 23 zu vermeiden.

Die **Fig. 8** zeigt einen Schnitt durch die Fig. 2c) entlang der Linie VIII-VIII, wobei der Einfachheit halber der Rahmen 3 mit Schließfeder und dgl. nicht dargestellt ist. Dieser Querschnitt soll eine mögliche Form der Führungsnuten 211 verdeutlichen und die formschlüssige Aufnahme und/oder Verbindung der Verschlussführung 21 nach oben hin mit dem Schlittengehäuse 22, welches vorzugsweise aus Kunststoff, insbesondere einem faserverstärkten Polymer, hergestellt ist. Im Vergleich mit Figs. 3 4 kann erkannt werden, dass die Zentrierschienen 25 im Außenbereich weiterlaufen können und als Montageschienen 27 ausgebildet sein können. In der gewählten Darstellung fällt daher die Montageschiene 27 in Bildrichtung als seitlicher, im Wesentlichen L-förmiger, Fortsatz mit der jeweiligen Zentrierschiene 25 zusammen. Diese einteilige Bauweise erlaubt eine sehr platz- und gewichtssparende Gestaltung der Verschlussführung 21, bei hoher Funktionalität und guter Anbindung des Schlittengehäuses 22.

In einer besonderen Ausführungsform ist der Verschlussblock 37 zur Aufnahme und/oder Abstützung des Laufhakens 12 an seiner Oberfläche im Wesentlichen formkomplementär zu diesem ausgebildet. Bevorzugt ist dabei die Oberfläche des Verschlussblocks 37 so gestaltetet, dass, in Querrichtung betrachtet, ein trapezförmig vertiefter Querschnitt entsteht, der mit dem entsprechend ausgebildeten Laufhaken 12 eine vertikale und zugleich horizontale Abstützung ausbildet.

Die Herstellung des erfindungsgemäßen Verschlusses kann beispielsweise mittels spanabhebender Verfahren wie z.B. Fräsen, Drehen oder Schleifen erfolgen, ebenso kann die erfindungsgemäße Ausbildung der Verschlussführung 21 und/oder des Laufblocks 11 mit formgebenden Verfahren wie beispielsweise dem Schmieden oder Hämmern, Pulvermetallurgie oder MIM, oder aber auch mittels additiver Fertigungsverfahren wie z.B. 3D-Druck oder eine Kombination dieser Verfahren erfolgen.

Die Erfindung ist nicht auf das dargestellte und beschriebene Ausführungsbeispiel beschränkt, sondern kann verschiedentlich abgewandelt und ausgestaltet werden. Insbesondere die Querschnittsformen der genannten Leisten, Schienen, Ausnehmungen, etc. können an die vorgegebenen Grunddaten angepasst werden, auch die Längen und die Lagen bezüglich des Rahmens sind in Kenntnis der Erfindung für den Fachmann problemlos adaptierbar.

In der Beschreibung und den Ansprüchen werden, wie bereits oben angegeben, die Begriffe "vorne", "hinten", "oben", "unten" und so weiter in der landläufigen Form und unter Bezugnahme auf den Gegenstand in seiner üblichen Gebrauchslage, gebraucht. Das heißt, dass bei einer Waffe die Mündung des Laufes "vorne" ist, dass der Verschluss bzw. Schlitten durch die Explosionsgase nach "hinten" bewegt wird, etc.. Quer zu einer Richtung meint im Wesentlichen eine um 90° dazu gedrehte Richtung.

Es soll noch darauf hingewiesen werden, dass in der Beschreibung und den Ansprüchen Angaben wie "unterer Bereich" eines Gegenstandes, die untere Hälfte und insbesondere das untere Viertel der Gesamthöhe bedeutet, "unterster Bereich" das unterste Viertel und insbesondere einen noch kleineren Teil; während "mittlerer Bereich" das mittlere Drittel der Gesamthöhe meint. Für die Begriffe "Breite" bzw. "Länge" gilt dies mutatis mutandis. All diese Angaben haben ihre landläufige Bedeutung, angewandt auf die bestimmungsgemäße Position des betrachteten Gegenstandes.

In der Beschreibung und den Ansprüchen bedeutet "im Wesentlichen" eine Abweichung von bis zu 10 % des angegebenen Wertes, wenn es physikalisch möglich ist, sowohl nach unten als auch nach oben, ansonsten nur in die sinnvolle Richtung, bei Gradangaben (Winkel und Temperatur) sind damit ± 10° gemeint. Wenn es Begriffe wie "im Wesentlichen konstant" etc. sind, ist die technische und nicht die mathematische Abweichungsmöglichkeit, die der Fachmann dem zugrunde legt, gemeint. So umfasst ein "im Wesentlichen L-förmiger Querschnitt" zwei längliche Flächen, die an jeweils einem Ende ins Ende der anderen Fläche übergehen, und deren Längserstreckung in einem Winkel von 45° bis 120° zueinander angeordnet ist.

Alle Mengenangaben und Anteilsangaben, insbesondere solche zur Abgrenzung der Erfindung, soweit sie nicht die konkreten Beispiele betreffen, sind mit ± 10 % Toleranz zu verstehen, somit beispielsweise: 11 % bedeutet: von 9,9 % bis 12,1 %. Bei Bezeichnungen wie bei: "ein Lösungsmittel" ist das Wort "ein" nicht als Zahlwort, sondern als unbestimmter Artikel oder als Fürwort anzusehen, wenn nicht aus dem Zusammenhang etwas anderes hervorgeht.

Der Begriff: "Kombination" bzw. "Kombinationen" steht, soferne nichts anderes angegeben, für alle Arten von Kombinationen, ausgehend von zwei der betreffenden Bestandteile bis zu einer Vielzahl oder aller derartiger Bestandteile, der Begriff: "enthaltend" steht auch für "bestehend aus".

Die in den einzelnen Ausgestaltungen und Beispielen angegebenen Merkmale und Varianten können mit denen der anderen Beispiele und Ausgestaltungen frei kombiniert und insbesondere zur Kennzeichnung der Erfindung in den Ansprüchen ohne zwangläufige Mitnahme der anderen Details der jeweiligen Ausgestaltung bzw. des jeweiligen Beispiels verwendet werden

### Bezugszeichenliste mit gängigen englischen Übersetzungen:

| | | | |
|---|---|---|---|
| **1** | **Lauf (barrel)** | 25 | Zentrierschiene (centering rail) |
| 11 | Laufblock (barrel block) | 251 | Horizontale Zentrierverjüngung (horizontal centering taper section) |
| 111 | Blockseitenfläche (block side surface) | 252 | Vertikale Anlaufschräge (vertical running in taper section) |
| 12 | Laufhaken (barrel hook) | 26 | Lauflageröffnung (barrel opening) |
| 13 | Patronenlager (chamber) | 27 | Montageleisten (mounting rail) |
| 14 | Zuführrampe (feed ramp) | 28 | Verschlussfangraste (slide stop) |
| 15 | Zentrierausnehmung (centerin recess) | 29 | Schließfederlager (spring bearing) |
| 16 | Kontaktstege (contact bar) | | |
| 161 | Kontaktstegaußenflächen (contact bar side surface) | **3** | **Rahmen (frame)** |
| 17 | Indikatorausnehmung (indication recess | 31 | Schienenführung (guide rails) |
| 18 | Laufseelenachse (barrel axis) | 32 | Zerlegehebel (disassembly lever) |
| | | 33 | Verschlussfanghebel (slide stop lever |
| **2** | **Schlitten (slide)** | 34 | Abzug (trigger) |
| 21 | Verschlussführung (breech guide) | 35 | Magazin (magazine) |
| 211 | Führungsnuten (guiding groove) | 36 | Griffstück (grip) |
| 22 | Schlittengehäuse (slide frame) | 37 | Verschlussblock (locking block) |
| 23 | Sockel (socket) | | |
| 231 | Stoßboden (breech face) | | |
| 232 | Stoßbodenseitenflächen (breech face sidewall) | | |
| 233 | Sockelfortsatz (socket protrusion) | | |
| 24 | Auswurffenster (ejection window) | | |

## Patentansprüche

1. Mehrschüssige Pistole mit einem Magazin (35) mit einer Waffenmittelebene und mit einem Verschluss, umfassend
- einen Lauf (1), welcher zumindest einen Laufblock (11) und ein Patronenlager (13) aufweist,
- einen Schlitten (2) mit einer, zur Bewegung an einer Schienenführung (31) eines Rahmens (3) der Pistole ausgebildeten, Verschlussführung (21), an der ein Sockel (23) mit Stoßboden (231) einteilig ausgebildet ist, wobei
der Laufblock (11) seitlich zumindest jeweils eine Ausnehmung (15) aufweist und an der Verschlussführung (21) innenseitig zu den Ausnehmungen (15) form- und funktionskomplementäre Zentrierschienen (25) ausgebildet sind.

2. Pistole nach Anspruch 1, **dadurch gekennzeichnet, dass** die Ausnehmungen (15) seitlich symmetrisch bezüglich der Waffenmittelebene, somit auf gleicher Höhe, angeordnet sind.

3. Pistole nach Anspruch 2, **dadurch gekennzeichnet, dass** die Ausnehmungen (15) auf Höhe der Laufseelenachse (18) angeordnet sind.

4. Pistole nach einem der voranstehenden Ansprüche, **dadurch gekennzeichnet, dass** die Zentrierschienen (25) zumindest einseitig eine Anlaufschräge (252) aufweisen.

5. Pistole nach einem der voranstehenden Ansprüche **dadurch gekennzeichnet, dass** die Zentrierschienen (25) eine Zentrierverjüngung (251) aufweisen.

6. Pistole nach einem der voranstehenden Ansprüche, **dadurch gekennzeichnet, dass** am Laufblock (11) zumindest seitlich des Patronenlagers (13) in Richtung des Stoßbodens (231) ragende Kontaktstege (16) ausgebildet sind.

7. Pistole nach Anspruch 6, **dadurch gekennzeichnet, dass** zwischen den Kontaktstegen (16) eine, bevorzugt als schräge Fläche ausgebildete, Indikatorausnehmung (17) in Richtung Patronenlager (13) ausgebildet ist.

8. Pistole nach einem der Ansprüche 6 oder 7, **dadurch gekennzeichnet, dass** am Sockel (23) seitlich des Stoßbodens (231) in Laufrichtung nach vorne ragende Sockelfortsätze (233) ausgebildet sind, deren Innenflächen als Stoßbodenseitenflächen (232) ausgebildet sind, die mit Kontaktstegseitenflächen (161) fluchten.

9. Pistole nach Anspruch 8, **dadurch gekennzeichnet, dass** der seitlich in Richtung Auswurffenster (24) angeordnete Sockelfortsatz (233) eine seitlich entgegen der Laufrichtung nach hinten geneigte Frontfläche (234) aufweist.

10. Pistole nach einem der voranstehenden Ansprüche, **dadurch gekennzeichnet, dass** die Verschlussführung (21) an der Oberseite Montageleisten (27) aufweist, und dass diese bevorzugt, nach außen ragend, einen im Wesentlichen L-förmigem Querschnitt aufweisen.

11. Pistole nach einem der voranstehenden Ansprüche, **dadurch gekennzeichnet, dass** der Verschlussblock (37) zur Aufnahme eines Laufhakens (12) an seiner Oberfläche im Wesentlichen formkomplementär ausgebildet ist und bevorzugt, in Querrichtung betrachtet, einen trapezförmigen Querschnitt aufweist.

12. Pistole nach Anspruch 11, **dadurch gekennzeichnet, dass** der Lauf (1) mit dem Laufblock (11) einteilig ausgebildet ist.

## Claims

1. Pistol, capable to fire a plurality of rounds, with a magazine (35) and having central weapon plane, comprising
- a barrel (1), which comprises at least a barrel block (11) and a chamber (13),
- a slide (2), comprising a breech guide (21), which is designed to move on a guide rail (31) of a frame (3) of the pistol and on which a socket (23) having a breech face (231) is formed, whereby
the barrel block (11) comprises at least one recess (15) on each side, and centering rails (25) are formed on the inside of the breech guide (21) so as to be complementary to the recesses (15) in terms of form and function.

2. Pistol according to claim 1, **characterized in that** the recesses (15) are arranged symmetrically relative to the central weapon plane, thus at the same level.

3. Pistol according to claim 2, **characterized in that** the recesses (15) are arranged at the level of the barrel axis (18).

4. Pistol according to any of the preceding claims, **characterized in that** the centering rails (25) comprise a running in taper section (252) on at least one side.

5. Pistol according to any of the preceding claims, **characterized in that** the centering rails (25) comprise a centering taper section (251).

6. Pistol according to any of the preceding claims, **characterized in that** contact bars (16) projecting at least laterally from the chamber (13) towards the breech face (231) are formed on the barrel block (11).

7. Pistol according to claim 6, **characterized in that** an indication recess (17), which is preferably formed as an oblique surface, is formed between the contact bars (16) in the direction of the chamber (13).

8. Pistol according to any of claims 6 or 7, **characterized in that** socket protrusions (233), the inner surfaces of which are formed as breech face sidewalls (232) which are flush with contact bar sidewalls (161), are formed on the socket (23) so as to project laterally from the breech face (231) forwards in the barrel direction.

9. Pistol according to claim 8, **characterized in that** the socket protrusion (233), which is arranged laterally in the direction of the ejection window (24), comprises a front surface (234) that is inclined backwards laterally counter to the barrel direction.

10. Pistol according to any of the preceding claims, **characterized in that** the breech guide (21) comprises mounting rails (27) on the upper face, and **in that** said rails preferably projecting outwards, have a substantially L-shaped cross section.

11. Pistol according to any of the preceding claims, **characterized in that** the locking block (37) is formed to be substantially complementary in terms of form on its surface in order to receive the barrel hook (12) and preferably has a trapezoidal cross section when viewed in the transverse direction.

12. Pistol according to claim 11, **characterized in that** the barrel (1) is formed in one piece with the barrel block (11).

## Revendications

1. Pistolet en plusieurs éléments avec un chargeur (35) avec un plan médian d'arme et avec une culasse, comprenant
- un canon (1) qui présente au moins un bloc canon (11) et une chambre à cartouche (13),
- une glissière (2) avec un guidage de culasse (21), réalisé pour le déplacement sur un guidage de rail (31) d'un cadre (3) du pistolet, au niveau duquel une douille (23) est réalisée d'un seul tenant avec le fond de percussion (231), dans lequel
le bloc canon (11) présente latéralement au moins respectivement un évidement (15) et des rails de centrage (25) complémentaires en forme et en fonction avec les évidements (15) sont réalisés au niveau du guidage de culasse (21) côté intérieur.

2. Pistolet selon la revendication 1, **caractérisé en ce que** les évidements (15) sont agencés latéralement symétriquement par rapport au plan médian d'arme, ainsi à la même hauteur.

3. Pistolet selon la revendication 2, **caractérisé en ce que** les évidements (15) sont agencés à hauteur de l'axe de l'âme de canon (18).

4. Pistolet selon l'une des revendications précédentes, **caractérisé en ce que** les rails de centrage (25) présentent au moins d'un côté un biais d'amorce (252).

5. Pistolet selon l'une des revendications précédentes, **caractérisé en ce que** les rails de centrage (25) présentent un rétrécissement de centrage (251).

6. Pistolet selon l'une des revendications précédentes, **caractérisé en ce que** des nervures de contact (16) dépassant au moins latéralement de la chambre à cartouche (13) en direction du fond de percussion (231) sont réalisées au niveau du bloc canon (11).

7. Pistolet selon la revendication 6, **caractérisé en ce qu'**un évidement indicateur (17) réalisé, de préférence comme surface oblique, est réalisé en direction de la chambre à cartouche (13) entre les nervures de contact (16).

8. Pistolet selon l'une des revendications 6 ou 7, **caractérisé en ce que** des prolongements de douille (233) dépassant vers l'avant dans le sens du canon latéralement du fond de percussion (231) sont réalisés au niveau de la douille (23), dont les surfaces intérieures sont réalisées comme surfaces latérales de fond de percussion (232) qui s'alignent sur des surfaces latérales de nervure de contact (161).

9. Pistolet selon la revendication 8, **caractérisé en ce que** le prolongement de douille (233) agencé latéralement en direction de la fenêtre d'éjection (24) présente une surface avant (234) inclinée vers l'arrière latéralement dans le sens inverse au sens de canon.

10. Pistolet selon l'une des revendications précédentes, **caractérisé en ce que** le guidage de culasse (21) présente sur le côté supérieur des baguettes de montage (27), et que celles-ci présentent de préférence, dépassant vers l'extérieur, une section transversale sensiblement en forme de L.

11. Pistolet selon l'une des revendications précédentes, **caractérisé en ce que** le bloc de culasse (37) est réalisé pour la réception d'un crochet de canon (12) au niveau de sa surface de manière sensiblement complémentaire en forme et de préférence présente une section transversale trapézoïdale, considérée dans le sens transversal.

12. Pistolet selon la revendication 11, **caractérisé en ce que** le canon (1) est réalisé d'un seul tenant avec le bloc canon (11).
